# EUROPÄISCHE PATENTSCHRIFT

(11) **EP 0 901 448 B1**
(45) Veröffentlichungstag und Bekanntmachung des Hinweises auf die Patenterteilung: **26.06.2002**
(21) Anmeldenummer: 97926966.9
(22) Anmeldetag: 26.05.1997
(51) Int. Cl.: B63H 1/10, B63H 25/42, B63H 25/06

(54) **VOM HAUPTANTRIEB UNABHÄNGIGE, WAHLWEISE ALS PASSIVES RUDER ODER ALS AKTIVES MANÖVRIERORGAN EINSETZBARE EINRICHTUNG FÜR SCHIFFE**
DEVICE FOR SHIPS, INDEPENDENT OF THE PRINCIPAL PROPULSION SYSTEM, SERVING EITHER AS A PASSIVE RUDDER OR AS AN ACTIVE MANOEUVRING ELEMENT
DISPOSITIF POUR BATEAUX, INDEPENDANT DU SYSTEME DE PROPULSION PRINCIPAL, UTILISABLE AU CHOIX COMME GOUVERNAIL PASSIF OU COMME ORGANE DE MANOEUVRE ACTIF

(30) Priorität: 24.05.1996 DE 19620970
(43) Veröffentlichungstag der Anmeldung: 17.03.1999
(73) Patentinhaber: Blohm + Voss international GmbH, 20457 Hamburg (DE)
(72) Erfinder: JÜRGENS, Dirk, D-22117 Hamburg (DE); THIEME, Christian, D-21524 Beunstorf (DE)
(74) Vertreter: Manitz, Finsterwald & Partner GbR
(86) Internationale Anmeldenummer: DE9701064
(87) Internationale Veröffentlichungsnummer: WO9745319

(56) Entgegenhaltungen:
- DE-A- 3 214 015
- DE-A- 4 443 100
- DE-C- 654 233
- US-A- 1 823 169

## Beschreibung

Die Erfindung betrifft eine vom Hauptantrieb unabhängige, wahlweise als passives Ruder oder als aktives Manovrierorgan einsetzbare Einrichtung für Schiffe mit den im Oberbegriff des Anspruches 1 angegebenen Merkmalen.

Mit Vertikalachsenrotoren, die durch die DE-AS 19 41 652 bekannt geworden sind, ist zwar ein Manövrieren von Schiffen in beliebige Richtungen möglich, jedoch kann der dort vorgesehene Voith-Schneider-Propeller nicht als passives energiesparendes Ruder bei Marschfahrt verwendet werden Die Ursache dafür ist die Kinematik des Voith-Schneider-Propellers und dessen Flugelzahl. die keine widerstandsarme Ausrichtung der Flügel in Schiffslangsrichtung bzw unter einem erforderlichen Ruderwinkel ermoglichen. Mit dem Voith-Schneider-Propeller ist es ohne aktive Energiezufuhr nicht moglich, einen erforderlichen Kurswinkel des Schiffes zu realisieren

Mit den Einrichtungen dieser Art, die durch die DE 44 43 100 A1 bekannt geworden sind, ist es zwar möglich passive Ruderwirkung und aktive Schubwirkung zu erzielen, die Kinematik des Getriebes impliziert aber ein festes Steuergesetz. Bei aktiver Wirkungsweise besitzt der Rotor damit die Charakteristik eines Festpropellers. Die Schubvariation muß demzufolge über eine Drehzahländerung erfolgen Das erforderliche Planetengetriebe wird bei entsprechender Baueröße aufwendig und schwer

Der Erfindung liegt die Aufgabe zugrunde, diese Mängel zu überwinden und demgemäß eine Einrichtung nach dem Oberbegriff des Anspruches 1 derart weiterzuentwickeln, daß mit vergleichsweise geringem baulichem und konstruktivem Aufwand die passive. widerstandsarme Ruderwirkung und die aktive Schuberzeugung gewährleistet wird.

Diese Aufgabe wird mit den kennzeichnenden Maßnahmen des Anspruches 1 gelöst, wobei die Anwendung eines separat steuerbaren. vom Hauptantrieb des Radkörpers unabhängigen Antriebes zum einen die erforderlichen Ruderausschlage bei passiver Nutzung der Einrichtung gewährleistet und zum anderen bei aktiver Nutzung der Einrichtung und Drehung des Radkörpers eine Relativbewegung und damit eine Anstromung des Flügels ermoglicht. die einen hohen gerichteten Schub bewirkt

In der Zeichnung ist die erfindungsgemäße Einrichtung veranschaulicht, wobei kon Einzelheiten fortgelassen sind und lediglich eine Draufsicht auf den Radkörper mit Flüg seperatem Antrieb in schematischer Form wiedergegeben ist.

Es zeigt: Fig. 1 die erfindungsgemäße Einrichtung mit zwei Ruderblättern

In Fig. 1 ist eine Einrichtung bezeichnet, die unabhängig von dem nicht dargestellten Hauptantrieb des Schiffes arbeitet und mit einem waagerecht, im Bereich des nicht dargestellten Schiffsbodens angeordneten Radkörper 2, einem bzw. mehreren von dem Radkörper vertikal nach unten ragenden Flügeln 3, einem bzw. mehreren separaten Antrieben 1 zur Steuerung der Flügelstellung bzw. der Flügelstellungen und einem nicht dargestellten Antrieb für den Radkörper 2 ausgestattet ist.

Der Radkörper 2 ist um seinen Mittelpunkt drehbar gegenüber dem Schiffsboden gelagert und trägt exzentrisch einen bzw. mehrere Flügel 3, der um seine bzw. die getrennt um ihre Mittellängsachse in dem Radkörper 2 drehbar gelagert und mit einem Strömungsprofil ausgestattet sind.

Im passiven Betriebszustand werden der Radkörper 2 blockiert und der bzw. die Flügel 3 so ausgerichtet, daß die Längsachse des bzw. der Flügel 3 bei Nullstellung mit der Schiffslängsachse A parallel verläuft, bei den Ruderausschlägen in entsprechenden Winkeln zu dieser. Die Ruderausschläge werden von den separaten Antrieben 1 auf den bzw. die Flügel 3 übertragen.

Im aktiven Betriebszustand rotiert der Radkörper 2, wobei durch ein Steuergesetz der Antriebe 1 der bzw. die Flügel 3 in Abhängigkeit des Umlaufwinkels des Radkörpers 2 Winkeländerungen derart erfahren, daß ein Schub erzeugt wird. Die Schubrichtung ergibt sich aus den Steuergesetzen und ist 360° variabel. Die separate Steuerung der Antriebe 1 ermöglicht beliebige Winkeländerungen der Flügel bei einem Umlauf des Radkörpers 2. Damit kann bei vorgegebener Drehzahl des Radkörpers 2 der Schub variiert, bei Nullstellung der Flügel ein Leerlauf und über die Nullstellung hinweg eine Schubumkehr erzeugt werden. Die Einrichtung besitzt bei aktiver Betriebsweise die Charakteristik eines Verstellpropellers.

## Patentansprüche

1. Vom Hauptantrieb unabhängige, wahlweise als passives Ruder oder als aktives Manovrierorgan einsetzbare Einrichtung für Schiffe, bei der längliche Flügel exzentrisch an einem horizontalen, um seine vertikale Mittelachse drehbar gelagerten Radkörper jeweils um eine vertikale Achse drehbar gelagert sind,
**gekennzeichnet dadurch,**
**daß** die Einrichtung separat mit einem vom Hauptantrieb des Radkörpers (2) unabhängigen Antrieb (1) derart steuerbar sind,
**daß** bei Einsatz als passives Schiffsruder der Radkörper (2) festgehalten und der bzw. die Flügel (3) über einen bzw. mehrere separate Antriebe (1) in Richtung der Schiffslängsachse (A) ausgerichtet und ebenso die erforderlichen Ruderausschläge auf den bzw. die Flügel (3) übertragen werden,
**daß** bei Einsatz als aktives Manovrierorgan der Radkörper (2) rotiert und entsprechend der gewünschten Schubrichtung, die um 360° variabel ist, durch eine Steuerung des bzw. der separaten Antriebe (1), der bzw. die Flügel (3) eine vom Radkörperumlauf abhängige Winkeländerung erfahren und damit eine Bewegung relativ zum umgebenden Wasser ausführen, bei der eine gerichtete Schubkraft entsteht.

## Claims

1. Apparatus for ships which can be used independently of the main drive optionally as a passive rudder or as an active manoeuvring member in which elongate vanes which are each eccentrically and rotatably mounted about a vertical axis on a horizontal wheel member which is rotatably journalled about its vertical axes,
**characterized in that**
the apparatus is separately controllable by a drive (1) independently of the main drive of the wheel member (2) in such a way that, when used as a passive ships rudder, the wheel member (2) can be fixedly held and the vane or vanes (3) aligned via one or more separate drives (1) in the direction of the longitudinal axes (A) of the ship and the required rudder deflections can likewise be transmitted to the vane or vanes (3) and that, when used as an active manoeuvring member, the wheel member (2) rotates and, in accordance with the desired thrust direction, which can be varied by 360°, the vane or vanes (3) experience(s) a change of angle dependent on the rotation of the wheel member through a control of the drive or of the separate drives (1) and thus execute a movement relative to the surrounding water in which a directed thrust force arises.

## Revendications

1. Dispositif pour bateaux, indépendant du système de propulsion principal, utilisable au choix comme gouvernail passif ou comme organe de manoeuvre actif, dans lequel des pales allongées sont montées rotatives de manière excentrique autour d'un axe vertical respectif sur un corps de roue horizontal monté rotatif autour de son axe médian vertical, **caractérisé en ce que**
le dispositif peut être commandé séparément avec un entraînement (1) indépendant du système de propulsion principal du corps de roue (2) de telle sorte que :
lorsqu'on utilise le dispositif comme gouvernail de bateau passif, le corps de roue (2) est maintenu fixe et la/les pale(s) (3) est/sont alignée(s) en direction de l'axe longitudinal (A) du bateau par l'intermédiaire d'un/de plusieurs entraînement(s) (1) respectif(s) séparé(s), et de même, les déviations nécessaires du gouvernail sont transmises à la/aux pale(s) (3),
lorsqu'on utilise le dispositif comme organe de manoeuvre actif, le corps de roue (2) tourne et, selon la direction de poussée souhaitée, qui est variable sur 360°, la/les pale(s) (3) subit/subissent par une commande du/des entraînement(s) (1) séparé(s) une variation d'angle en fonction de la rotation du corps de roue et exécute(nt) par conséquent un mouvement relatif par rapport à l'eau environnante, au cours duquel se produit une force de poussée dirigée.
